# FASCICULE DE BREVET EUROPEEN

(11) **EP 0 362 246 B1**
(45) Date de publication et mention de la délivrance du brevet: **21.08.1991**
(21) Numéro de dépôt: 88904545.6
(22) Date de dépôt: 11.05.1988
(51) Int. Cl.: E04G 1/26

(54) **DISPOSITIF DE TRANSPORT ET DE DISTRIBUTION DE MATERIAUX ET/OU DE MATERIEL EN PERIPHERIE D'UN BATIMENT**
VORRICHTUNG ZUM TRANSPORT UND VERTEILUNG VON MATERIALIEN UND BAUSTOFFEN IN DIE PERIPHERIE VON GEBÄUDEN
DEVICE FOR TRANSPORTING AND DISTRIBUTING MATERIALS AND/OR EQUIPMENT AT THE PERIPHERY OF A BUILDING

(30) Priorité: 12.05.1987 FR 8706757
(43) Date de publication de la demande: 11.04.1990
(73) Titulaire: DUEZ, Alain, F-04290 Volonne (FR)
(72) Inventeur: DUEZ, Alain, F-04290 Volonne (FR)
(74) Mandataire: Marek, Pierre, Cabinet Marek
(86) Numéro de dépôt international: FR8800230
(87) Numéro de publication internationale: WO8808909

(56) Documents cités:
- DE-A- 3 505 174
- FR-A- 760 884
- FR-A- 771 182

## Description

La présente invention concerne un procédé et un dispositif de transport et de distribution de matériaux et/ou de matériel en périphérie d'un bâtiment.

L'invention est applicable dans le domaine technique des activités de construction ou de rénovation de bâtiments ou d'ouvrages de génie civil.

Elle vise un dispositif complémentaire à un matériel couramment utilisé par les professionnels du bâtiment: les échafaudages et passerelles de divers types employés pour les travaux en façades.

La distribution de matériel et/ou de matériaux divers en périphérie des bâtiments, afin de réaliser des travaux en façades, s'effectue soit à l'aide de grues, soit au moyen d'engins élévateurs mobiles, a partir du sol, soit encore manuellement sur la passerelle de travail ou le plancher de l'échafaudage.

Les grues permettent d'accéder en tout point de la façade, mais le prix de revient de leur mise en oeuvre pour l'exécution de travaux en façade est très élevé. En outre, l'absence de visibilité du grutier sur les façades opposées à la grue est une source sérieuse de danger. En raison de ces inconvénients, les grues ne sont guère utilisées pour la réalisation de travaux en façade.

Les engins élévateurs mobiles ont une hauteur de travail limitée et ne permettent une bonne distribution des matériaux et matériel que si la circulation desdits engins sur tout le pourtour des bâtiments est possible, ce qui, dans la pratique, est rarement le cas.

Enfin, le déplacement manuel sur les passerelles de travail est pénible et coûteux. On peut réduire la fatigue résultant d'un tel travail, par l'emploi de chariots se déplaçant sur le plancher de la passerelle, car ces matériels roulants sont peu coûteux et faciles à déplacer. Toutefois, cette méthode est peu ou pas employée, en raison du fait que l'encombrement des chariots gène la circulation sur les passerelles et le travail. En effet, pour que les chariots soient stables, il est indispensable que le centre de gravité des charges soit bas. Les colis sont donc nécessairement bas et plus larges que hauts.

Enfin, le document FR-A-760.884 montre un crochet coulissant accroché à la main courante du garde-corps d'un échafaudage et servant à accrocher divers articles, momentanément hors d'usage tels que sceaux, auges, etc, de manière à libérer ainsi le plancher dudit échafaudage de choses encombrantes.

Si l'opérateur peut utiliser ce crochet coulissant pour déplacer des charges, seulement sur une courte distance délimitée par deux montants successifs du garde-corps que ledit crochet ne peut franchir, la vocation de ce dernier n'est pas d'être déplace pour constituer un moyen de transport de matériaux et/ou de matériel en périphérie d'un bâtiment. En effet, outre le fait que ce crochet ne peut glisser que sur une courte distance délimitée par deux montants successifs de garde-corps, comme indiqué ci-dessus, ledit crochet peut pivoter autour de la main courante, tandis que le sceau suspendu à celui-ci peut se balancer dans tous les sens. On conçoit donc qu'un tel système ne permet pas de transmettre, au garde-corps, au moins les efforts résultants équivalents à la composante horizontale du diagramme des forces du dispositif, ni d'assurer le guidage et la stabilité de ce dernier.

L'invention a notamment pour but de remédier à ces différents inconvénients.

Selon le procédé et le dispositif de l'invention, on asservit au moins un chariot au garde-corps de la passerelle, en créant entre eux une liaison solide et coulissante ou roulante. Le chariot est ainsi toujours tenu et guidé, dans ses déplacements, par le garde-corps. L'asservissement est réalisé par au moins une pièce de roulement ou glissement solidaire du chariot et en prise sur au moins un élément longitudinal du garde-corps, de préférence sur l'élément longitudinal le plus haut dudit garde-corps. En outre, la liaison chariot-garde-corps permet de transmettre audit garde-corps au moins les efforts horizontaux du diagramme des forces du dispositif.

Selon un mode d'exécution, le châssis du chariot chevauche le garde-corps et ladite ossature est équipée d'au moins une roue transmettant le poids dudit chariot et de sa charge à au moins un élément longitudinal de l'ossature du garde-corps.

Suivant un autre mode d'exécution, le poids du chariot et de sa charge sont transmis à l'ossature du plancher de la passer, elle ou de l'échafaudage, par roulement ou glissement de la partie inférieure du chariot sur ledit plancher. Dans ce cas, le corps du chariot peut indifféremment être à l'extérieur ou à l'intérieur du garde-corps, ou "à cheval" sur ce dernier.

Dans tous les cas, le chariot trouve, dans le dispositif, tout ou partie de la stabilité nécessaire au libre positionnement de la charge qu'il transporte. Sans surcoût, l'emploi du chariot guidé par le garde-corps autorise donc le transport des fardeaux au-dessus de celui-ci, ou à l'extérieur, sans gêner la circulation et le travail sur le plancher. Il permet aussi, grâce au guidage obtenu, le déplacement manuel facile des charges, par simple poussée. On conçoit, en outre, que les mouvements du chariot peuvent être facilement motorisés.

L'installation du dispositif de l'invention sur un échafaudage autogrimpant crée un système de distribution qui, par les déplacements coordonnés du chariot et de la passerelle, couvre la totalité de la façade du bâtiment. Les mouvements de l'échafaudage autogrimpant peuvent également être motorisés.

Selon le type de transport à effectuer, le chariot peut être équipé d'un conteneur ayant une conformation appropriée aux charges qu'il est appelé à transporter, ce conteneur pouvant être muni d'un dispositif de déchargement par basculement ou autre dont les mouvements ou l'action peuvent être motorisés.

Selon un premier développement avantageux du dispositif de l'invention, le chariot mobile est équipé d'un appareil de levage, par exemple un treuil à câble, pour hisser les charges depuis le sol et les amener sur ledit chariot; cette action pouvant être motorisée.

En complétant le dispositif décrit ci-dessus par l'adjonction d'un appareil de levage, en motorisant chaque appareil et en automatisant tous les mouvements de manière coordonnée, on obtient une installation globale d'approvisionnement automatique permettant, d'une part, de prendre les fardeaux en tout point du sol, en périphérie du bâtiment, pour les hisser et les déposer en tout point de la façade du bâtiment.

Selon un autre développement avantageux du dispositif de l'invention, le chariot peut être équipé d'au moins un appareil apte à réaliser des travaux sur les façades des bâtiments, ou à proximité desdites façades, dans le cas de bâtiments en cours de construction ou de rénovation. Le déplacement et le pilotage automatiques du chariot peuvent être mis en oeuvre pour constituer un complément indispensable à l'automatisme complet de certaines machines, par exemple de machines destinées à effectuer: la projection de peintures ou d'enduits, le surfaçage, la pose de plaques, etc.

Les buts, caractéristiques et avantages susmentionnés, et d'autres encore, ressortiront mieux de la description qui suit et des dessins annexés dans lesquels.
La figure 1 représente, en coupe transversale, un chariot roulant sur l'ossature porteuse d'une passerelle, à l'extérieur de celle-ci, en étant principalement guidé et stabilise par le garde-corps de ladite passerelle.
La figure 2 représente, en coupe transversale, un autre mode d'exécution du dispositif de l'invention dont le chariot roule sur le plancher de la passerelle, en étant principalement guidé et stabilise par le garde-corps de cette dernière; la charge transportée étant une machine de projection.
La figure 3 représente, en coupe transversale, un troisième mode d'exécution du dispositif selon l'invention dont le chariot roule sur la lisse supérieure du garde-corps, en étant principalement guide et stabilisé par la lisse inférieure de celui-ci.
La figure 4 est une vue en élévation montrant la passerelle équipée du dispositif de l'invention, supportée par un échafaudage auto-grimpant, ledit dispositif étant muni d'un treuil dont le câble est pourvu d'un dispositif de préhension automatique de charges.

On se réfère auxdits dessins pour décrire des exemples avantageux, bien que nullement limitatifs, de mise en oeuvre du procédé et de réalisation du dispositif selon l'invention.

Ce procédé est principalement remarquable par le fait que l'on asservit au moins un chariot 1 au garde-corps 3 de la passerelle de travail ou de circulation 4, en créant, entre eux, une liaison solide et coulissante ou roulante.

La figure 1 montre un premier exemple de réalisation du dispositif selon l'invention qui, dans ce cas, comporte un chariot 1 dont la partie inférieure est munie d'une ou plusieurs roues 5b prenant appui sur un chemin de roulement et de guidage longitudinal 4a rigidement solidaire des éléments d'armature 4b de la passerelle 4 constitués par des consoles se fixant contre la façade du bâtiment, ledit chemin de roulement 4a étant disposé sur le côté extérieur desdits éléments, au-dessous du garde-corps 3 de ladite passerelle.

Dans sa partie supérieure, le chariot 1 est pourvu d'un coulisseau 5a enserrant la lisse supérieure 3a du garde-corps et monté avec une aptitude de glissement le long de cette dernière.

A son sommet, le chariot 1 porte un conteneur 6 qui, dans ce cas, est constitué par une simple benne.

La roue 5b, ou l'une des roues 5b lorsque le chariot est muni de plusieurs roues, est accouplée à un moteur 13 permettant son entraînement en rotation et la motorisation des mouvements dudit chariot, le long du garde-corps.

Selon ce mode d'exécution, les efforts verticaux du chariot et de sa charge sont transmis par la ou les roues 5b aux éléments 4a, 4b de l'armature de la passerelle 4, les profiles longitudinaux constituant la face extérieure de la passerelle ayant une forme adaptée permettant l'introduction et le déplacement de roues 5b.

Suivant le mode d'exécution représenté à la figure 2, la base du chariot 1 est équipée d'une ou plusieurs roues 5b prenant appui sur le plancher 4c de la passerelle 4, lequel peut comporter une bande de roulement et de guidage 4d disposée à proximité et le long du garde-corps 3.

Selon l'exemple illustré, le chariot 1 comporte également, dans sa partie supérieure, un coulisseau 5a monté avec une aptitude de coulissement sur la lisse supérieure 3a du garde-corps.

Selon ce mode d'exécution, le chariot 1 porte un appareil 11 permettant de projeter un produit sur la façade 10 du bâtiment; ledit chariot pouvant toutefois être équipé d'un ou plusieurs appareils ou machines permettant d'effectuer différents travaux totalement ou partiellement mécanisés sur les façades des bâtiments.

Suivant l'exemple de réalisation illustré à la figure 3, le chariot 1 comporte une ossature ou châssis 2 en forme de U lequel est placé "à cheval" sur la lisse supérieure 3a du garde-corps 3 de la passerelle 4 installée devant la façade 10 du bâtiment.

Dans sa partie supérieure, le châssis 2 est équipé d'une ou plusieurs paires de roues ou galets 5b inclinées à 45 degrés pour tangenter le tube de section carrée qui, selon ce mode d'exécution, constitue la lisse supérieure 3a du garde-corps 3. De cette façon, les roues 5b transmettent au garde-corps le poids du chariot 1 et de sa charge et également une partie des efforts horizontaux nécessaires à la stabilité. Dans sa partie inférieure, le châssis du chariot est muni d'un coulisseau constitué par des roues ou galets 5a à axe vertical, roulant sur les faces verticales opposées du tube de section carrée constituant la lisse inférieure 3b du garde-corps, de manière à lui transmettre la partie restante des efforts horizontaux du dispositif.

Selon cet exemple, le chariot 1 porte un conteneur 6 équipé d'un dispositif de basculement 12 connu en soi, permettant le renversement aisé de la charge transportée par ledit conteneur.

Selon le mode de mise en oeuvre représenté à la figure 4, la passerelle 4 est constituée par la passerelle d'un échafaudage autogrimpant 7 suspendue ou supportée par un dispositif de levage 7b aux mâts 7a dressés et tenus à la partie inférieure de la construction 10.

Le chariot 1 est du genre de celui qui est illustré à la figure 3 et chevauche le garde-corps. Il est équipé d'un treuil motorisé 8 dont le câble 8a est muni, à son extrémité, d'un dispositif 9 de préhension automatique de charges qui, suivant l'exemple illustré, se présentent sous forme de plaques 14.

On comprend que la mobilité du chariot 1 permet de prendre des charges dans un emplacement de stockage qui est organisé et réparti en périphérie du bâtiment et de les déposer en tout point de la passerelle ceinturant le bâtiment.

## Revendications

1. Dispositif de transport et de distribution de matériaux et/ou de matériel en périphérie d'un bâtiment (10) utilisant une structure porteuse assimilable à un échafaudage et à une passerelle de travail ou de circulation (4) équipée d'un garde-corps (3), dispositif comprenant au moins un élément porteur (1) se trouvant en prise avec au moins un premier élément longitudinal rigide (3a) de l'ossature du garde-corps (3) et se déplaçant sur celui-ci, cette liaison permettant de transmettre audit garde-corps au moins les efforts résultants équivalents à la composante horizontale du diagramme des forces du dispositif, caractérisé en ce que l'élément porteur est un chariot (1) comportant:
― d'une part au moins une première pièce (5a) de glissement ou de roulement assurant le déplacement sur le premier élément longitudinal rigide (3a) de l'ossature du garde-corps (3) et,
― d'autre part, au moins une deuxième pièce (5b) de glissement ou de roulement reposant sur au moins un deuxième élément longitudinal rigide (3b) de l'ossature dudit garde-corps, ou sur un élément longitudinal rigide (4a) de l'armature porteuse (4b) de la passerelle (4), ou sur le plancher (4c) de ladite passerelle, cette deuxième pièce de glissement ou de roulement (5b) permettant de transmettre, audit garde-corps (3) ou à ladite armature porteuse (4b) de la passerelle (4), les efforts résultants équivalents à la composante verticale du diagramme des forces dudit dispositif; la double liaison entre le chariot (1) et la structure porteuse (4-3) permettant d'assurer le guidage et la stabilité dudit chariot, lors de ses déplacements et au repos.

2. Dispositif de transport selon la revendication 1, caractérisé en ce que les mouvements du chariot (1) sont motorisés.

3. Dispositif de transport selon l'une quelconque des revendications 1 ou 2, caractérisé en ce que la structure porteuse (4) assimilable à un échafaudage ou à une passerelle, est du type autogrimpant dont les mouvements verticaux peuvent être motorisés.

4. Dispositif de transport selon l'une quelconque des revendications 1 à 3, caractérisé en ce que le chariot (1) est équipé d'un dispositif de basculement (12) connu en soi, permettant le dépôt ou le renversement de la charge transportée, ce dispositif pouvant être motorisé.

5. Dispositif de transport selon l'une quelconque des revendications 1 à 3, caractérisé en ce que le chariot (1) est équipé d'un dispositif de levage (8) connu en soi par exemple constitué par un treuil, permettant l'acheminement de charges entre le sol et le chariot (1), ce dispositif de levage (8) pouvant être motorisé et étant, de préférence, muni d'un dispositif de préhension (9) des charges au sol; ce dispositif (9) de préhension pouvant être motorisé et/ou automatique.

6. Dispositif de transport selon la revendication 5, caractérisé en ce que les actions motorisées des dispositifs de préhension (9), levage (8), transport (1) et dépôt de charges (12) sont commandées de manière coordonée, pour constituer un dispositif d'approvisionnement automatique.

7. Dispositif de transport selon l'une quelconque des revendications 1 à 3, caractérisé en ce que le chariot (1) porte au moins un appareil (11) permettant l'exécution de travaux sur les façades, de manière totalement ou partiellement automatisée.

8. Dispositif de transport selon l'une quelconque des revendications 1 à 7 caractérisé en ce que le chariot (1) comporte des roues (5b) placées en appui sur un chemin de roulement (4a, 4d, 3a) constitué par l'un des éléments longitudinaux rigides de la structure porteuse formée par la passerelle (4) et son garde-corps (3).

## Patentansprüche

1. Vorrichtung zum Transport und zum Verteilen von Materialien und/oder Gerätschaften an der Außenseite eines Gebäudes (10) unter Verwendung eines Trageaufbaus, der an einem Gerüst und an einer Arbeitsbrücke oder Laufbrücke anbringbar ist, das mit einem Geländer (3) ausgerüstet ist, wobei die Vorrichtung zumindest ein Tragelement (1) aufweist, das sich in Eingriff mit zumindest einem ersten starren Längselement (3a) des Tragwerks des Geländers (3) befindet und auf diesem angebracht ist, wobei die Verbindung es ermöglicht, auf das Geländer zumindest die äquivalenten Kräfte zu übertragen, die sich aus der Horizontalkomponente des Kräftegramms der Vorrichtung ergeben, dadurch **gekennzeichnet**, daß das Tragelement ein Schlitten (1) ist, bestehend:
― Aus, zum einen, zumindest einem ersten Gleit- oder Rollteil (5a) und
― aus, zum anderen, zumindest einem zweiten Gleit- oder Rollteil (5b), das sich zumindest an einem zweiten starren Längselement (3b) der Armteile des Geländers abstützt oder auf einem starren Längselement (4a) der Tragabstützung (4b) des Laufstegs (4) oder auf den Planken (4c) des Laufstegs, wobei das zweite Gleitoder Rollteil (5b) es ermöglicht, die resultierenden Kräfte die der Vertikalkomponente des Kraftdiagramms der Vorrichtung auf das Geländer (3) oder des Traggestells (4b) des Laufstegs (4) zu übertragen; wobei die doppelte Verbindung zwischen dem Schlitten (1) und dem Tragaufbau (4-3) die Führung und Stabilität des Schlittens während seiner Verschiebung und seinem Ruhezustand sicherzustellen.

2. Transportvorrichtung nach Anspruch 1 dadurch **gekennzeichnet**, daß die Bewegungen des Schlittens (1) motorisiert sind.

3. Transportvorrichtung nach einem der Ansprüche 1 oder 2, dadurch **gekennzeichnet**, daß der Tragaufbau (4), der an ein Gerüst oder einen Laufsteg anbringbar ist, von selbststeigendem Typ ist, dessen vertikale Bewegungen motorisiert sein können.

4. Transportvorrichtung nach einem der Ansprüche 1 bis 3, dadurch **gekennzeichnet**, daß der Schlitten (1) mit einer Kippvorrichtung (12) bekannter Art ausgestattet ist, die das Lagern oder Auskippen des transportierten Guts gestattet, wobei diese Vorrichtung motorisiert sein kann.

5. Transportvorrichtung nach einem der Ansprüche 1 bis 3, dadurch **gekennzeichnet**, daß der Schlitten (1) mit einer Hebevorrichtung (8) bekannter Art, z.B. gebildet von einer Winde, ausgerüstet ist, die die Beförderung von Last zwischen dem Boden und dem Schlitten (1) gestattet, wobei die Hebevorrichtung (8) motorisiert sein kann, und vorzugsweise mit einer Greifvorrichtung für die Last am Boden ausgestattet ist und diese Greifvorrichtung (9) motorisiert und/oder automatisch arbeiten kann.

6. Transportvorrichtung nach Anspruch 5, dadurch **gekennzeichnet**, daß die motorisierten Aktionen der Vorrichtung zum Greifen (9), Heben (8), Transportieren (1), und Deponieren der Lasten (12) koordiniert steuerbar sind, um eine automatische Versorgungsvorrichtung zu bilden.

7. Transportvorrichtung zum nach einem der Ansprüche 1 bis 3, dadurch **gekennzeichnet**, daß der Schlitten (1) zumindest eine Vorrichtung (11) aufweist, die das vollständig automatisierte oder teilweise automatisierte Arbeiten an der Fassade ermöglicht.

8. Transportvorrichtung nach einem der Ansprüche 1 bis 7, dadurch **gekennzeichnet**, daß der Schlitten (1) Räder (5), aufweist die sich in Anlage auf einer Rollbahn (4a, 4d, 3a) befinden, die von einem der starren Längselemente des Tragaufbaus gebildet werden, der von dem Laufsteg (4) und seinem Geländer (3) gebildet ist.

## Claims

1. Device for the conveyance and distribution of materials and/or equipment around a building (10) using a carrier structure similar to scaffolding and to a works or general catwalk (4) fitted with a hand rail (3), a device comprising at least one carrier element (1) attached to at least one primary longitudinal rigid element (3a) of the framework of the hand rail (3) and moving on same, said attachment permitting the transmission to the aforesaid hand rail of at least the resultant stresses equivalent to the horizontal component of the pattern of the forces of the device characterised by the fact that the carrier element is a trolley (1) comprising:
― on the one hand at least one primary sliding or rolling piece (5a) ensuring displacement on the primary longitudinal rigid element (3a) of the framework of the hand rail (3) and,
― on the other hand at least one second sliding or rolling piece (5b) resting on at least one second longitudinal rigid element (4a) of the carrier frame (4b) of the catwalk (4) or on the floor (4c) of the aforesaid catwalk, this second sliding or rolling piece (5b) allowing the transmission to the aforementioned hand rail (3) or to the aforementioned carrier framework (4b) of the catwalk (4), of the resultant stresses equivalent to the vertical component of the pattern of the forces of the aforesaid device; the double link between the trolley (1) and the carrier structure (4-3) allowing the aforesaid trolley to be guided and stabilized both during displacement and at rest.

2. Conveyance device as per claim 1, characterised by the fact that the movements of the trolley (1) are motorized.

3. Conveyance device as per either of claims 1 or 2, characterised by the fact that the carrier structure (4), similar to scaffolding or to a catwalk, is of the auto-climbing type, whose vertical movements may be motorized.

4. Conveyance device as per any of the claims 1 to 3, characterised by the fact that the trolley (1), is fitted with a swinging device (12), itself already familiar, allowing the load carried to be deposited or tipped out, the which device may be motorized.

5. Conveyance device as per any of the claims 1 to 3, characterised by the fact that the trolley (1) is fitted with a lifting device (8), in itself familiar, consisting for instance of a winch, allowing loads to be conveyed between the ground and the trolley (1), which lifting device (8) may be motorized and which is preferably fitted with a device (9) for gripping the loads on the ground; this gripping device (9) may be motorized and/or automatic.

6. Conveyance device as per claim 5, characterised by the fact that the motorized actions of the gripping device (9), lifting device (8), conveyance device (1) and the load deposit device (12) are commanded in a coordinated way, to constitute an automatic supply device.

7. Conveyance device as per any of the claims 1 to 3, characterised by the fact that the trolley (1) carries at least one appliance (11) allowing the execution of work on facades, in a fully or partially automated way.

8. Conveyance device as per any of the claims 1 to 7 characterised by the fact that the trolley (1) has wheels (5b) supported on a rolling track (4a, 4d, 3a) constituted by one of the rigid longitudinal elements of the carrier structure formed by the catwalk (4) and its hand rail (3).
